# EUROPÄISCHE PATENTSCHRIFT

(11) **EP 2 662 544 B1**
(45) Veröffentlichungstag und Bekanntmachung des Hinweises auf die Patenterteilung: **30.10.2019**
(21) Anmeldenummer: 12007868.8
(22) Anmeldetag: 22.11.2012
(51) Int. Cl.: F01M 11/00

(54) **Ölwanne für Brennkraftmaschine sowie Siebanordnung**
Oil pan for internal combustion engine and screen assembly
Vanne à huile pour moteur à combustion interne ainsi qu'agencement de crible

(30) Priorität: 10.05.2012 DE 102012009196
(43) Veröffentlichungstag der Anmeldung: 13.11.2013
(73) Patentinhaber: MAN Truck & Bus SE, 80995 München (DE)
(72) Erfinder: Späth, Moritz, 91080 Uttenreuth (DE)
(74) Vertreter: Liebl, Thomas

(56) Entgegenhaltungen:
- WO-A1-2005/113948
- DE-A1-102007 040 665
- DE-A1-102007 060 411
- DE-U1- 8 911 897
- FR-A1- 2 764 642
- US-A- 6 041 752

## Beschreibung

Die vorliegende Erfindung betrifft eine Ölwanne für Brennkraftmaschinen gemäß dem Oberbegriff des Patentanspruchs 1.

Eine Ölwanne aus Kunststoff mit einer integrierten Saugleitung zum Fördern des Schmieröls in das Schmierölsystem der Brennkraftmaschine beschreibt beispielsweise die gattungsgemäße DE 10 2007 040 665 A1. Dabei ist die Saugleitung teilweise unmittelbar durch den Wannenboden und teils durch einen Saugrohrdeckel gebildet. In den Saugrohrdeckel ist ferner ein Sieb integriert, das schräg zum Wannenboden ausgerichtet ist. Der Ölsaugkanal muss hierbei jedoch unterhalb des Siebs und auf dem Wannenboden liegen beziehungsweise verlaufen. Die Ansaugöffnung kann damit nicht maximal tief in der Ölwanne auf dem Wannenboden angeordnet werden. Durch die zum Wannenboden schräge Ausrichtung des Siebs können im Einströmbereich auch störende Verwirbelungen im angesaugten Ölstrom auftreten.

Weiter ist aus der DE 10 2004 036 286 A1 eine Ölkühlvorrichtung für einen Motor bekannt, die einen bodenseitig verlaufenden Ölkanal mit endseitiger, im Wesentlichen vertikal zum Wannenboden verlaufender Ölansaugöffnung aufweist.

Die DE 89 11 897 U1 offenbart eine Siebanordnung im Bereich einer Einlassöffnung einer in einer Ölwanne angeordneten Saugleitung, bei der eine vertikal zum Wannenboden ausgerichtete Einlassöffnung und ein der Einlassöffnung zugeordnetes Sieb vorgesehen sind.

Aufgabe der Erfindung ist es, eine Ölwanne vorzuschlagen, die fertigungstechnisch einfach ist, die eine effiziente Ölabsaugung sicherstellt und die eine servicefreundliche Anordnung des Siebs bildet.

Die Lösung dieser Aufgabe gelingt mit den Merkmalen des unabhängigen Patentanspruchs. Vorteilhafte und besonders zweckmäßige Weiterbildungen der Erfindung sind Gegenstand der Unteransprüche.

Gemäß Anspruch 1 wird erfindungsgemäß eine Ölwanne vorgeschlagen mit einer in der Ölwanne angeordneten Saugleitung und mit einem im Bereich einer Einlassöffnung der Saugleitung angeordneten Sieb, wobei das Sieb der vertikal zum Wannenboden ausgerichteten Einlassöffnung zugeordnet ist und wobei das Sieb lösbar in einer Aufnahme der Saugleitung aufgenommen und gehaltert ist, dergestalt, dass das Sieb in Hochachsenrichtung der Ölwanne aus der Ausnahme entnehmbar ist.

Besonders bevorzugt ist dabei eine Ausgestaltung, bei der an den Wannenboden nach oben ragende Leitungswandabschnitte ohne Hinterschnitte zur Entformungsrichtung der Ölwanne angeformt sind, wobei ferner der Saugleitungsdeckel ebenfalls ohne Hinterschnitte in dieser Entformungsrichtung gefertigt ist. Die Entformungsrichtung ist bevorzugt im Wesentlichen senkrecht zur Flanschebene der Ölwanne ausgerichtet. Durch die einheitliche Entformungsrichtung wird das Entformen der Bauteile bei einer gleichzeitig günstigen Leitungsführung mit gerundeten Übergängen gießtechnisch vereinfacht und deren Fügung durch Kleben oder Schweißen begünstigt. Ferner ist das in der Entformungsrichtung ausgerichtete Sieb im Servicefall (bei demontierter Ölwanne) gut kontrollierbar und vermeidet durch seine etwa vertikale Anordnung bzw. der Ansaugung etwa parallel zum Wannenboden eine verwirbelungsfreie Einströmung des Öls.

Der Wannenboden kann ölflusstechnisch sowie herstellungstechnisch günstig gestuft ausgebildet sein und einen geodätisch oberen, vorzugsweise horizontal verlaufenden Wannenbodenabschnitt aufweisen, an den sich ein geodätisch unterer, vorzugsweise horizontal verlaufender Wannenbodenabschnitt anschließt, die miteinander durch einen vorzugsweise im Wesentlichen vertikal verlaufenden Stufenwandbereich als Übergangswandbereich verbunden sind. Die Saugleitung ist im Längsschnitt gesehen etwa L-förmig und dergestalt ausgeführt, dass die Einlassöffnung und/oder die Aufnahme für das Sieb unmittelbar benachbart zum Stufenwandbereich bzw. fußseitig am Übergangsbereich vom unteren Wannenbodenabschnitt zum Stufenwandbereich am unteren Wannenbodenabschnitt angeordnet ist.

Ferner kann für ein optimales Ansaugen des Öls vorgesehen sein, dass die Saugleitung einlassöffnungsseitig zu einem gleichzeitig die Aufnahme für das Sieb ausbildenden und/oder aufweisenden Einlauftrichter erweitert ist, wobei der Einlauftrichter vorzugsweise eine vertikal zum zugeordneten Wannenbodenabschnitt sowie weiter parallel zur Entformungsrichtung und damit parallel zur Aufnahme für das Sieb verlaufende Einlassöffnung ausbildet. Besonders bevorzugt ist hierbei eine Ausführungsform, bei der vorgesehen ist, dass sich die Saugleitung zur Ausbildung des Einlauftrichters im Wesentlichen nur in Querrichtung, nicht jedoch in Hochachsenrichtung verbreitert und/oder dass sich wenigstens ein Teilbereich der Saugleitung zum Einsaugtrichter hin kontinuierlich verbreitert. Insbesondere durch erstere Maßnahme wird erreicht, dass die Einlassöffnung eine längliche und/oder langlochförmige und/oder schlitzförmige und/oder rechteckförmige Geometrie aufweist, und damit auch bei geringer Bauhöhe der Saugleitung in Hochachsenrichtung eine ausreichend große Einströmöffnung zur Verfügung gestellt, was hilft, ein strömungsberuhigtes Einströmen zu ermöglichen.

Ferner kann zur Erzielung weitgehendst gleichmäßiger Strömungsgeschwindigkeiten im Ölstrom die Querschnittfläche der Saugleitung mit einer Abweichung von bis zu +/- 20% über deren gesamte Länge gleich sein.

Besonders zweckmäßig kann der Einsaugtrichter teilweise an den Wannenboden angeformt sein und in wannenbodenseitige Leitungswandabschnitte übergehen bzw. solche aufweisen. Dies ermöglicht eine präzise Ausbildung der angeformten Wandabschnitte bzw. deren stirnseitiger Fügebereiche zum angrenzenden Saugleitungsdeckel.

Das Sieb kann unlösbar mit dem Saugleitungsdeckel verbunden oder zwischen dem Wannenboden und dem Saugleitungsdeckel eingespannt sein. Erfindungsgemäß ist jedoch eine lösbare Siebanordnung bzw. -halterung, insbesondere dergestalt, dass die Aufnahme am Saugleitungsdeckel für das Sieb durch eine vorzugsweise in Hochachsen- bzw. Entformungsrichtung verlaufende Steck- und/oder Schiebeführung, vorzugsweise am Einsaugtrichter, gebildet ist, in die das Sieb einsteckbar und/oder lösbar haltbar bzw. verrastbar ist. Das Sieb kann demgemäß einfach montiert und gegebenenfalls durch Ausbau gereinigt oder ersetzt werden.

Insbesondere kann das Sieb in einer Halteplatte angeordnet oder ausgebildet sein, die in die Steck- und/oder Schiebeführung einsteckbar und in dieser verrastbar ist. Dazu können ferner an der Halteplatte an deren in der Schiebeführung aufgenommenen Randbereiche Federzungen angeformt sein, die die Halteplatte spielfrei und unter Vorspannung zuverlässig in der Steck- und/oder Schiebeführung halten, zum Beispiel in zugeordneten Führungsnuten.

Eine fertigungstechnisch einfache Sicherung des Siebs kann gemäß einer ersten Ausführungsform dadurch erreicht werden, dass das Sieb bzw. die Halteplatte mit zumindest einem Rastelement an zumindest einem, an dem Saugleitungsdeckel im Bereich der Aufnahme angeordneten, federnd nachgiebigen Rastgegenelement gehalten ist, das zum Beispiel das Rastelement entsprechend hintergreift. Alternativ oder zusätzlich dazu kann das Sieb auch wenigstens ein daran angeformtes, federnd nachgiebiges bzw. elastisch rückfederndes Rastelement, zum Beispiel in Form eines Schnapphakens, aufweisen, das mit einem Rastgegenelement, zum Beispiel einem Rasthaken, im Bereich der Ausnehmung zusammenwirkt. Das siebseitige Rastelement ist elastisch rückfedernd angebunden und zum Beispiel in Richtung Eingriff vorgespannt, so dass es zur Freigabe der Eingriffsverbindung erforderlich ist, das Rastelement aktiv zu betätigen, zum Beispiel durch Ziehen oder Drücken auf ein Betätigungselement des Rastelements, das dann zum Beispiel ein Verschwenken des Rastelementes bewirkt.

Zur Vereinfachung einer Demontage des Siebs kann an der Halteplatte außerhalb der Schiebeführung wenigstens eine Greifkontur zum Herausziehen vorgesehen sein.

In einer bevorzugten Weiterbildung der Erfindung kann in Nähe des Siebs am Wannenboden eine Aufnahme für einen einsetzbaren Ölstandssensor vorgesehen sein; gegebenenfalls kann dabei der in eine Gewindebohrung des Wannenbodens eingesetzte Ölstandssensor zugleich als Ablassschraube bei einem Ölwechsel dienen.

Des Weiteren können in Nähe des Siebs am Wannenboden und/oder am Saugleitungsdeckel Strömungsleitrippen vorgesehen sein, die insbesondere in Längsrichtung der Ölwanne oder schräg dazu ausgerichtet sind und insbesondere bei Brennkraftmaschinen in Kraftfahrzeugen das Einströmen des Öls in den Einlauftrichter zum Beispiel bei Querbeschleunigungen oder Schräglagen des Kraftfahrzeugs begünstigen.

Schließlich wird vorgeschlagen, dass die Randbereiche der an den Wannenboden angeformten Leitungswandabschnitte und die korrespondierenden Randbereiche des Saugleitungsdeckels zur Herstellung einer festen, schwingungsresistenten Fügung durch Schweißen, zum Beispiel durch Vibrationsschweißen bzw. Ultraschallschweißen, miteinander verbunden sind.

Die Ölwanne und der Saugleitungsdeckel sind bevorzugt aus Kunststoff, gegebenenfalls auch aus Metall im Gieß- oder Spritzverfahren gefertigt.

Die vorstehend erläuterten und/oder in den Unteransprüchen wiedergegebenen vorteilhaften Aus- und Weiterbildungen der Erfindung können dabei - außer z.B. in den Fällen eindeutiger Abhängigkeiten oder unvereinbarer Alternativen - einzeln oder aber auch in beliebiger Kombination miteinander zur Anwendung kommen.

Erfindungsgemäß ist eine in der Ölwanne angeordnete Saugleitung vorgesehen und ein im Bereich der Einlassöffnung der Saugleitung, insbesondere einer im Wesentlichen vertikal zum Wannenboden ausgerichteten Einlassöffnung, zugeordnetes Sieb. Erfindungsgemäß ist das vorzugsweise plattenförmig ausgebildete Sieb lösbar in einer Aufnahme der Saugleitung aufgenommen und gehaltert. Erfindungsgemäß erfolgt diese lösbare Halterung so, dass das Sieb in Hochachsenrichtung der Ölwanne oder mit Bezug zur Flanschebene der Ölwanne im Wesentlichen vertikal, vorzugsweise im Wesentlichen in Entformungsrichtung der Ölwanne und/oder des Saugleitungsdeckels, aus der Aufnahme entnehmbar ist. Weiter kann alternativ oder zusätzlich vorgesehen sein, dass die Aufnahme durch eine Steck- und/oder Schiebeführung gebildet ist oder eine solche aufweist, in die bzw. in der das Sieb, vorzugsweise mit einem plattenförmigen Teilbereich oder als insgesamt plattenförmiges Siebteil, einsteckbar und lösbar haltbar bzw. verrastbar ist.

Ein Ausführungsbeispiel der Erfindung ist im Folgenden anhand der beigefügten Zeichnung näher erläutert. Es zeigen:
- Fig. 1: in Explosionsdarstellung von schräg oben eine Ölwanne aus Kunststoff für Brennkraftmaschinen, mit einer an dem Wannenboden angeordneten Saugleitung mit einem Saugleitungsdeckel und einem integrierten Sieb;
- Fig. 2: die Ölwanne nach Fig. 1 in einer Teilansicht und Darstellung der Saugleitung und dem in einer Schiebeführung eingesetzten, eine Halteplatte aufweisendem Sieb;
- Fig. 3: in einer vergrößerten Darstellung die Schiebeführung am Einlauftrichter des Saugleitungsdeckels mit eingestecktem Sieb;
- Fig. 4a, b: das mit einer Halteplatte ausgeführte Sieb in Einzeldarstellung mit unterschiedlicher Schnapphakenposition;
- Fig. 5: eine vergrößerte Darstellung eines Querschnitts durch den Einlauftrichter im Bereich der Aufnahme mit eingestecktem Sieb; und
- Fig. 6: ein Mittenlängsschnitt durch die Ölwanne mitsamt Saugleitung.

In der Fig. 1 ist eine Ölwanne 1 aus Kunststoff gezeigt, die nur soweit beschrieben ist, als dies für das Verständnis der vorliegenden Erfindung erforderlich ist. Im Übrigen kann die Ölwanne 1 üblicher Bauart sein.

Die Ölwanne 1 weist einen gestuften Wannenboden 2 mit einem geodätisch tiefer liegenden Wandbodenabschnitt 2a und einem demgegenüber höher liegenden Wandbodenabschnitt 2b auf. An den Wannenboden 2 schließen nach oben abragend, integrale Seitenwände 3 und Stirnwände 4 an, die an einem gemeinsamen, plan ausgeführten Anschlussflansch 5 enden.

Innerhalb der Ölwanne 1 ist eine in der Seitenansicht betrachtet L-förmige Saugleitung 6 angeordnet (Fig. 2), die sich am Wannenboden 2 von einem hier vorderen, seitlich angeordnetem Ende mit einem Anschlussstutzen 7 im Wandbodenabschnitt 2b über einen in etwa vertikal verlaufenden Stufenwandbereich 2c nach hinten unten zum tiefer liegenden Wannenbodenabschnitt 2a erstreckt und dort in einem breiter ausgeführten Einlauftrichter 8 hier etwa mittig, endet. In den Einlauftrichter 8 ist ein vertikal ausgerichtetes Sieb 9 integriert (Fig. 2). Die Verbreiterung der Saugleitung 2 zur Ausbildung des Einlauftrichters 8 erfolgt hier im Wesentlichen nur in Querrichtung y, dagegen nicht bzw. nur geringfügig in Hochachsenrichtung z, so dass die im Einlauftrichter 8 ausgebildete Einlassöffnung 8a am Wannenbodenabschnitt 2a fußseitig des Stufenwandbereichs 2c im Wesentlichen vertikal zum Wannenbodenabschnitt 2a ausgerichtet ist und damit parallel zum Sieb 9 sowie parallel zur Entformungsrichtung E verläuft, was bezüglich der Entformungsrichtung E nachfolgend noch näher erläutert wird.

Die Saugleitung 6 ist über den Anschlussstutzen 7 mit einer Steigleitung (nicht dargestellt) verbunden, die an eine ebenfalls nicht dargestellte Schmierölpumpe einer Brennkraftmaschine angeschlossen ist, so dass Schmieröl aus dem Abschnitt 2a der Ölwanne 1 in das Druckumlauf-Schmierölsystem der Brennkraftmaschine gefördert werden kann.

Die Saugleitung 6 ist zum einen aus an den Wannenboden 2 angeformten Leitungswandabschnitten 6a (vergleiche Fig. 1) gebildet, die ohne Hinterschnitte mit Bezug zu einer zum Anschlussflansch 5 senkrechten Entformungsrichtung E (gepunktet angedeutet) ausgeführt sind und einen nach oben offenen Kanal bilden, der sich durchgehend bis zum Einlauftrichter 8 erstreckt und dort mit Leitungswandabschnitten 6b einen Teil desselben ausbildet.

Nach oben abgeschlossen wird die Saugleitung 6 durch einen hier materialeinheitlich und einstückig und damit einteilig ausgebildeten Saugrohrdeckel 6c, der im Wesentlichen ebenfalls ohne Hinterschnitte zu seiner die gleiche Entformungsrichtung E wie die Ölwanne aufweisenden, ebenfalls gepunktet angedeuteten Entformungsrichtung E hergestellt ist und dessen stirnseitige Randbereiche im fertig hergestellten Zustand mit den korrespondierenden Randbereichen der Leitungswandabschnitte 6a, 6b durch Schweißen, zum Beispiel Vibrationsschweißen bzw. Ultraschallschweißen, fest und öldicht miteinander verbunden sind.

Der Saugrohrdeckel 6c ist am Einlauftrichter 8 mit einer dort angeformten Aufnahme 10 in Form einer nach oben offenen, beidseitige Führungsnuten 10a (Fig. 3) aufweisenden Steck- und/oder Schiebeführung versehen, wobei die in Fig. 3 lediglich äußerst schematisch und strichliert eingezeichneten Führungsnuten 10a ebenfalls in der Entformungsrichtung E (in Fig. 1 gepunktet angedeutet) ausgerichtet sind.

In die Führungsnuten 10a ist das mit einer Halteplatte 9a einstückig ausgeführte Sieb 9b von oben und in senkrechter Ausrichtung eingesteckt und/oder eingeschoben, bis das Sieb 9b am Wannenboden 2a anliegt, wobei das Sieb 9 an, im Bereich der Aufnahme 10 vorgesehener bzw. angeformter Rasthaken 10b gehalten ist. Die Rasthaken 10b werden dabei von beidseitig an der Halteplatte 9a angeformten, federnd nachgiebigen bzw. elastisch rückfedernden Schnapphaken 9c hintergriffen.

In der Fig. 4a sind die Schnapphaken 9c in ihrer geschlossenen Position gezeigt und in der Fig. 4b in ihrer offenen Position. Wie dies der Zusammenschau der Fig. 4a und 4b zudem sehr gut entnommen werden kann, sind die bevorzugt wippenartig gelagerten bzw. S-förmig ausgebildeten Schnapphaken 9c hier im mittleren Bereich so federelastisch an der Halteplatte 9a mittels eines Stegs 9f angebunden, dass bei dem Aufbringen einer Druckkraft auf einen in der eingesteckten Stellung des Siebs 9 (siehe Fig. 5) oberen, frei zugänglichen Betätigungsbereich 9f der jeweilige Schnapphaken 9c um den Steg 9f wippenartig so verschwenkt wird, dass der den Eingriffshaken 9h aufweisende untere Eingriffsbereich 9i des Schnapphakens 9c vom aufnahmeseitigen Rastgegenelement bzw. Rasthaken 10b wegverschwenkt wird und damit der Eingriffs- bzw. Hintergriffshaken 9h außer Eingriff mit dem Rasthaken 10b gebracht wird, so dass das Sieb 9 aus der Aufnahme 10 entnommen werden kann.

Die elastische Anbindung der Schnapphaken 9c ist hier so ausgebildet, dass diese den Eingriffsbereich 9i und damit den Eingriffshaken 9h in Richtung zur Halteplatte 9a und damit (im eingesteckten Zustand des Siebs 9) in Eingriff mit dem Rasthaken 10b vorspannt. Dementsprechend zeigt die Fig. 4a die Grundposition. Soll nun das Sieb (wieder) in die Aufnahme 10 eingesteckt werden, gleiten die Eingriffshaken 9h mit ihrer optionalen Einlaufschräge 9j entlang der Rasthaken 10b bzw. deren optionaler Einlaufschräge 10c in Einsteckrichtung dergestalt nach unten, dass diese zuerst nach außen weggeschwenkt werden, bevor sie dann elastisch unter die Rasthaken 10b einschnappen bzw. einrasten und dort durch die gezielte Federvorspannung gehalten werden (Fig. 5). Grundsätzlich könnte alternativ oder zusätzlich auch der Rasthaken 10b elastisch rückfedernd ausgebildet sein und/oder wenigstens ein Rasthaken 10d im Bereich der Oberseite des einlauftrichterseitigen Bereichs des Saugleitungsdeckels 6c elastisch rückfedernd angeordnet sein, der mit einem halteplattenseitigen Gegenelement als 9k zusammenwirkt, was in der Fig. 3 lediglich strichliert und schematisch eingezeichnet ist.

Wie dies zudem weiter der Fig. 5 entnommen werden kann, sind die Rasthaken 10b ferner am Saugleitungsdeckel 6c angeformt.

Ferner sind an der Halteplatte 9a an deren mit den beidseitigen Führungsnuten 10a zusammenwirkenden Randbereichen bogenförmige Federzungen 9d (vergleiche Fig. 4 und 5) ausgebildet, die das Sieb 9 mit Vorspannung und damit im Wesentlichen klapperfrei in der Aufnahme 10 halten.

Zur Demontage des Siebs 9 durch Herausziehen nach oben aus der Schiebeführung mit den Führungsnuten 10a werden somit die Schnapphaken 9c außer Eingriff mit den Rasthaken 10b der Halteplatte 9a gebracht. Das Herausziehen wird dabei durch an der Halteplatte 9a ausgebildete Griffkonturen 9e (zum Beispiel eine Ausnehmung) erleichtert, so dass zum Beispiel zu Servicezwecken bei demontierter Ölwanne 1 das Sieb 9 einfach in Entformungsrichtung E nach oben herausziehbar und kontrollierbar und/oder ersetzbar ist.

Das Siebteil 9 kann wie dargestellt einteilig und aus Kunststoff hergestellt sein. Das Siebteil 9 kann aber auch ein Metallsieb oder Lochteil aus Metall(-gitter) mit Kunststoff umspritzt vergleichbarer Gestaltung sein. Anstelle der Schiebeführung mit den Führungsnuten 10a kann gegebenenfalls auch eine andere Befestigungsart vorgesehen sein, zum Beispiel eine Clipsverbindung. Alternativ dazu kann das Siebteil 9 aber gegebenenfalls auch fest und unlösbar zwischen dem Leitungswandabschnitt 6b und dem Saugrohrdeckel 6c gehalten sein.

Durch die vertikale Ausrichtung des Siebteils 9 in der Ölwanne 1 kann die Einströmung des angesaugten Schmieröls über die hier längliche bzw. rechteckförmige Einlassöffnung 8a ohne Umlenkung im Bereich des Siebteils 9 erfolgen, so dass in diesem Bereich keine Verwirbelungen, Strudelbildungen, etc. auftreten.

Die Ölwanne 1 mit den Leitungswandabschnitten 6a, 6b und der Saugleitungsdeckel 6c mit der angeformten Aufnahme 10 für das Siebteil 9 sind im Kunststoffspritzverfahren in vereinfachten Werkzeugen (insbesondere ohne Schieber) hergestellt, insbesondere durch die einheitliche Entformungsrichtung etwa senkrecht zur Anschlussflanschebene 5 und durch die Konstruktion ohne Hinterschnitte; ferner ist der Fügungsaufwand durch nur zwei benötigte Bauteile 1, 6a, 6b bzw. 6c verringert.

Zudem kann die Saugleitung 6 durch die beschriebene Gestaltung mit relativ gleichmäßigem, keine strömungsbehindernden Umlenkungen (Ecken oder dergleichen) aufweisendem Querschnittsverlauf ausgeführt sein, wobei die Querschnittsflächenunterschiede innerhalb von +/- 20% liegen können.

Die Ölwanne 1 kann an deren Wannenboden 2 im Bereich des Abschnitts 2a und des Einlauftrichters 8 mehrere, an den Wannenboden angeformte und nach oben in der Entformungsrichtung abragende Strömungsleitrippen 11 (Fig. 2) aufweisen. Diese können zum Beispiel im Wesentlichen in Längsrichtung der Ölwanne 1 und/oder gegebenenfalls schräg und/oder gebogen angeordnet sein, um am Wannenboden 2 strömendes Schmieröl dem Einlauftrichter 8 bzw. dem Sieb 9 in der gewünschten Weise zuzuleiten.

Des Weiteren kann in unmittelbarer Nähe des Siebteils 9 im Wannenboden 2 eine Gewindebohrung 12 eingebracht sein, in die ein nach oben abragender, stabförmiger Ölstandssensor 13 (in Fig. 1 schematisch eingezeichnet) einsetzbar ist. Der Ölstandssensor kann gegebenenfalls zugleich als Ablassschraube für Schmieröl zum Beispiel bei einem Ölwechsel dienen.

Die Fig. 6 zeigt nochmals einen Schnitt entlang der Längsmitte der Ölwanne 1, in dem die eben beschriebenen Merkmale nochmals in einer anderen Perspektive ersichtlich sind.

### BEZUGSZEICHENLISTE

- 1: Ölwanne
- 2: Wannenboden
- 2a: tiefer liegender Wannenbodenabschnitt
- 2b: höher liegender Wannenbodenabschnitt
- 2c: Stufenwandbereich
- 3: Seitenwände
- 4: Stirnwände
- 5: Anschlussflansch
- 6: Saugleitung
- 6a: Leitungswandabschnitte
- 6b: Einlauftrichterabschnitt
- 6c: Saugleitungsdeckel
- 7: Anschlussstutzen
- 8: Einlauftrichter
- 8a: Einlassöffnung
- 9: Sieb
- 9a: Halteplatte
- 9b: Siebabschnitt
- 9c: Schnapphaken
- 9d: Federzungen
- 9e: Griffkonturen
- 9f: Steg
- 9g: Betätigungsbereich
- 9h: Eingriffshaken
- 9i: Eingriffsbereich
- 9j: Einlaufschräge
- 10: Aufnahme
- 10a: Führungsnuten
- 10b: Rasthaken
- 10c: Einlaufschräge
- 10d: Rasthaken
- 11: Strömungsleitrippen
- 12: Gewindebohrung
- 13: Ölstandssensor

## Patentansprüche

1. Ölwanne, mit einer in der Ölwanne (1) angeordneten Saugleitung (6), und mit einem im Bereich einer Einlassöffnung (8a) der Saugleitung (6) angeordneten Sieb (9), wobei das Sieb (9) der vertikal zum Wannenboden (2) ausgerichteten Einlassöffnung (8a) zugeordnet ist, und wobei das Sieb (9) lösbar in einer Aufnahme (10) der Saugleitung (6) aufgenommen und gehaltert ist, dergestalt, dass das Sieb (9) in Hochachsenrichtung (z) der Ölwanne (1) aus der Aufnahme (10) entnehmbar ist, **dadurch gekennzeichnet, dass** die Aufnahme (10) durch eine Steck- und/oder Schiebeführung gebildet ist, in die das Sieb (9) einsteckbar und lösbar haltbar oder verrastbar ist.

2. Ölwanne nach Anspruch 1, **dadurch gekennzeichnet, dass** das Sieb (9) wenigstens bereichsweise plattenförmig ausgebildet ist.

3. Ölwanne nach Anspruch 1 oder 2, **dadurch gekennzeichnet, dass** die in die Ölwanne (1) integrierte Saugleitung (6) an einer Einlassstelle, vorzugsweise an der tiefsten Stelle, der Ölwanne (1) die vertikal zum Wannenboden (2) ausgerichtete Einlassöffnung (8a) und das der Einlassöffnung (8a) zugeordnete Sieb (9) aufweist und die an einer demgegenüber höher gelegenen Stelle einen Anschlussbereich (7), insbesondere einen Anschlussstutzen, zum mittelbaren oder unmittelbaren Anschluss an eine Schmierölpumpe einer Brennkraftmaschine aufweist, wobei eine Wand der Saugleitung (6) unmittelbar durch den Wannenboden (2) gebildet und durch einen vorzugsweise einteiligen Saugleitungsdeckel (6c) nach oben abgeschlossen ist, wobei am Saugleitungsdeckel (6c) oder zwischen nach oben ragenden wannenbodenseitigen Leitungswandabschnitten (6a, 6b) und dem Saugleitungsdeckel (6c) die Aufnahme (10) vorgesehen ist, in der das Sieb (9), in Hochachsenrichtung (z) der Ölwanne (1) ausgerichtet, aufgenommen und lösbar gehaltert ist.

4. Ölwanne nach Anspruch 3, **dadurch gekennzeichnet, dass** die nach oben ragenden Leitungswandabschnitte (6a) ohne Hinterschnitte zur Hochachsenrichtung (z) der Ölwanne (1) am Wannenboden (2) angeformt sind, und dass ferner der Saugleitungsdeckel (6c) ebenfalls ohne Hinterschnitte in dieser Entformungsrichtung (E) gefertigt ist.

5. Ölwanne nach Anspruch 3 oder 4, **dadurch gekennzeichnet, dass** der Wannenboden (2) gestuft ausgebildet ist und einen geodätisch oberen, vorzugsweise horizontal verlaufenden Wannenbodenabschnitt (2b) aufweist, an den sich ein geodätisch unterer, vorzugsweise horizontal verlaufender Wannenbodenabschnitt (2a) anschließt, die miteinander durch einen vorzugsweise vertikal verlaufenden Stufenwandbereich (2c) als Übergangswandbereich verbunden sind, wobei die Saugleitung (6) im Längsschnitt gesehen etwa L-förmig und dergestalt ausgeführt ist, dass die Einlassöffnung (8a) und/oder die Aufnahme (10) für das Sieb (9) unmittelbar benachbart zum Stufenwandbereich (2c) bzw. fußseitig am Übergangsbereich vom unteren Wannenbodenabschnitt (2a) zum Stufenwandbereich (2c) am unteren Wannenbodenabschnitt (2a) angeordnet ist.

6. Ölwanne nach einem der Ansprüche 3 bis 5, **dadurch gekennzeichnet, dass** die Saugleitung (6) einlassöffnungsseitig zu einem gleichzeitig die Aufnahme (10) für das Sieb (9) ausbildenden und/oder aufweisenden Einlauftrichter (8) erweitert ist, wobei der Einlauftrichter (8) eine vertikal zum zugeordneten Wannenbodenabschnitt (2a) sowie weiter parallel zur Hochachsenrichtung (z) und damit parallel zur Aufnahme (10) für das Sieb (9) verlaufende Einlassöffnung (8a) ausbildet.

7. Ölwanne nach Anspruch 6, **dadurch gekennzeichnet, dass** sich die Saugleitung (6) zur Ausbildung des Einlauftrichters (8) nur in Querrichtung (y), nicht jedoch in Hochachsenrichtung (z) verbreitert und/oder dass sich wenigstens ein Teilbereich der Saugleitung (6) zum Einsaugtrichter (8) hin kontinuierlich verbreitert, wobei bevorzugt vorgesehen ist, dass die Einlassöffnung (8a) eine längliche und/oder langlochförmige und/oder schlitzförmige und/oder rechteckförmige Geometrie aufweist.

8. Ölwanne nach einem der Ansprüche 6 oder 7, **dadurch gekennzeichnet, dass** der Einsaugtrichter (8) teilweise an den Wannenboden (2a) angeformt ist und wannenbodenseitige Leitungswandabschnitte (6a) aufweist.

9. Ölwanne nach einem der vorhergehenden Ansprüche, **dadurch gekennzeichnet, dass** die Aufnahme (10) für das Sieb (9) am Saugleitungsdeckel (6c) durch eine in Hochachsenrichtung (z) verlaufende Steck- und/oder Schiebeführung gebildet ist, in die das Sieb (9) einsteckbar und lösbar haltbar bzw. verrastbar ist.

10. Ölwanne nach Anspruch 9, **dadurch gekennzeichnet, dass** das Sieb (9b) mit einer Halteplatte (9a) ausgeführt ist, die in die Steck- und/oder Schiebeführung einsteckbar und in dieser verrastbar ist, wobei bevorzugt vorgesehen ist, dass an der Halteplatte (9a) an deren in der Steck- und/oder Schiebeführung aufgenommenen Randbereichen Federzungen (9d) angeformt sind, die die Halteplatte (9a) spielfrei und unter Vorspannung in der Steck- und/oder Schiebführung, insbesondere in aufnahmeseitig zugeordneten Führungsnuten (10a) der Steck- und/oder Schiebeführung, halten.

11. Ölwanne nach Anspruch 9 oder 10, **dadurch gekennzeichnet, dass** das Sieb (9) mit zumindest einem Rastelement (9k) an zumindest einem, an dem Saugleitungsdeckel (6c) im Bereich der Aufnahme (10) angeordneten, federnd nachgiebigen Rastgegenelement, insbesondere einem Rasthaken (10d), lösbar gehalten ist und/oder dass das Sieb (9) wenigstens ein daran angeformtes federnd nachgiebiges Rastelement, insbesondere einen Schnapphaken (9c), aufweist, das mit einem Rastgegenelement, insbesondere einem Rasthaken (10b), im Bereich der Ausnehmung (10) zusammenwirkt, insbesondere so zusammenwirkt, dass das Rastelement das Rastgegenelement in der montierten Stellung hintergreift und in der Freigabestellung das Rastelement gegen die Federkraft der Anbindung so wegverschwenkbar ist, dass das Rastelement außer Eingriff mit dem Rastgegenelement ist.

12. Ölwanne nach einem der Ansprüche 3 bis 11, **dadurch gekennzeichnet, dass** in unmittelbarer Nähe des Siebs (9) und/oder der Einlassöffnung (8a) ein Ölstandssensor (13) am Wannenboden (2a) angeordnet ist, insbesondere in eine Aufnahme, vorzugsweise eine Gewindebohrung (12), am Wannenboden eingesetzt ist.

## Claims

1. Oil pan having a suction line (6) which is arranged in the oil pan (1), and having a screen (9) which is arranged in the region of an inlet opening (8a) of the suction line (6), wherein the screen (9) is associated with the inlet opening (8a), which is oriented vertically with respect to the pan base (2), and wherein the screen (9) is releasably received and retained in a receiving part (10) of the suction line (6) such that the screen (9) is able to be removed from the receiving part (10) in the direction of the vertical axis (z) of the oil pan (1), **characterized in that** the receiving part (10) is formed by a plug-in and/or sliding guide in which the screen (9) is able to be plugged and releasably retained or latched.

2. Oil pan according to Claim 1, **characterized in that** the screen (9) is, at least regionally, of plate-like form.

3. Oil pan according to Claim 1 or 2, **characterized in that** the suction line (6) integrated into the oil pan (1) has, at an inlet point, preferably at the lowest point, of the oil pan (1), the inlet opening (8a) oriented vertically with respect to the pan base (2), and the screen (9) associated with the inlet opening (8a), and has, at a relatively higher point, a connection region (7), in particular a connection piece, for indirect or direct connection to a lubricating oil pump of an internal combustion engine, wherein a wall of the suction line (6) is formed directly by the pan base (2) and is closed off in the upward direction by a preferably single-piece suction line cover (6c), wherein, on the suction line cover (6c) or between upwardly projecting pan base-side line wall portions (6a, 6b) and the suction line cover (6c), provision is made of the receiving part (10) in which the screen (9) is oriented, received, and releasably retained, in the direction of the vertical axis (z) of the oil pan (1).

4. Oil pan according to Claim 3, **characterized in that** the upwardly projecting line wall portions (6a) are integrally formed on the pan base (2) without undercuts with respect to the direction of the vertical axis (z) of the oil pan (1), and **in that**, furthermore, the suction line cover (6c) is likewise produced without undercuts in this demoulding direction (E).

5. Oil pan according to Claim 3 or 4, **characterized in that** the pan base (2) is of stepped form and has a geodetically upper, preferably horizontally extending pan base portion (2b) which is adjoined by a geodetically lower, preferably horizontally extending pan base portion (2a), which pan base portions are connected to one another by a preferably vertically extending step wall region (2c) as a transition wall region, wherein the suction line (6), as viewed in longitudinal section, is approximately L-shaped and designed such that the inlet opening (8a) and/or the receiving part (10) for the screen (9) are/is arranged directly adjacent to the step wall region (2c) or on the foot side on the transition region from the lower pan base portion (2a) to the step wall region (2c) on the lower pan base portion (2a).

6. Oil pan according to one of Claims 3 to 5, **characterized in that**, on the inlet opening side, the suction line (6) is widened to form an inlet funnel (8) which at the same time forms and/or has the receiving part (10) for the screen (9), wherein the inlet funnel (8) forms an inlet opening (8a) extending vertically with respect to the associated pan base portion (2a) and also parallel to the direction of the vertical axis (z) and thus parallel to the receiving part (10) for the screen (9).

7. Oil pan according to Claim 6, **characterized in that**, for forming the inlet funnel (8), the suction line (6) is widened only in the transverse direction (y) and not in the direction of the vertical axis (z), and/or **in that** at least a sub-region of the suction line (6) is widened continuously towards the inlet funnel (8), wherein it is preferably provided that the inlet opening (8a) has an elongate and/or elongate hole-shaped and/or slot-shaped and/or rectangular geometry.

8. Oil pan according to either of Claims 6 and 7, **characterized in that** the inlet funnel (8) is partially integrally formed on the pan base (2a) and has pan base-side line wall portions (6a).

9. Oil pan according to one of the preceding claims, **characterized in that** the receiving part (10) for the screen (9) on the suction line cover (6c) is formed by a plug-in and/or sliding guide which extends in the direction of the vertical axis (z) and in which the screen (9) is able to be plugged and releasably retained or latched.

10. Oil pan according to Claim 9, **characterized in that** the screen (9b) is designed with a retaining plate (9a) which is able to be plugged into the plug-in and/or sliding guide and latched therein, wherein it is preferably provided that spring tongues (9d) are integrally formed on the retaining plate (9a) on the edge regions thereof which are received in the plug-in and/or sliding guide, said spring tongues retaining the retaining plate (9a) in a manner free of play and with preloading in the plug-in and/or sliding guide, in particular in associated guide grooves (10a) of the plug-in and/or slide guide on the receiving part side.

11. Oil pan according to Claim 9 or 10, **characterized in that** the screen (9) is releasably retained by at least one latching element (9k) on at least one resiliently flexible mating latching element, in particular a latching hook (10d), which is arranged on the suction line cover (6c) in the region of the receiving part (10), and/or **in that** the screen (9) has at least one resiliently flexible latching element integrally formed thereon, in particular a snap-action hook (9c), which interacts with a mating latching element, in particular a latching hook (10b), in the region of the recess (10), in particular interacts such that the latching element engages behind the mating latching element in the fitted position and, in the position of release, the latching element is able to be pivoted away counter to the spring force of the connection such that the latching element is not in engagement with the mating latching element.

12. Oil pan according to one of Claims 3 to 11, **characterized in that**, in the immediate vicinity of the screen (9) and/or of the inlet opening (8a), an oil level sensor (13) is arranged on the pan base (2a), in particular is inserted into a recess, preferably a threaded bore (12), on the pan base.

## Revendications

1. Carter à huile, avec une conduite d'aspiration (6) disposée dans le carter à huile (1) et avec un tamis (9) disposé dans la région de l'ouverture d'entrée (8a) de la conduite d'aspiration (6), dans lequel le tamis (9) est associé à l'ouverture d'entrée (8a) orientée verticalement par rapport au fond du carter (2), et dans lequel le tamis (9) est logé et maintenu de façon amovible dans un logement (10) de la conduite d'aspiration (6), de telle manière que le tamis (9) puisse être enlevé hors du logement (10) dans la direction de l'axe vertical (z) du carter à huile (1), **caractérisé en ce que** le logement (10) est formé par un guidage par engagement et/ou glissement, dans lequel le tamis (9) peut être engagé et maintenu ou encliqueté de façon amovible.

2. Carter à huile selon la revendication 1, **caractérisé en ce que** le tamis (9) est réalisé au moins localement en forme de plaque.

3. Carter à huile selon une revendication 1 ou 2, **caractérisé en ce que** la conduite d'aspiration (6) intégrée dans le carter à huile (1) présente à un point d'entrée, de préférence au point le plus profond, du carter à huile (1) l'ouverture d'entrée (8a) orientée verticalement par rapport au fond du carter (2) et le tamis (9) associé à l'ouverture d'entrée (8a) et présente à un point situé plus haut que celui-ci une région de raccordement (7), en particulier une tubulure de raccordement, pour le raccordement indirect ou direct à une pompe à huile de lubrification d'un moteur à combustion interne, dans lequel une paroi de la conduite d'aspiration (6) est formée directement par le fond du carter (2) et est fermée vers le haut par un couvercle de conduite d'aspiration (6c) de préférence en une pièce, dans lequel le logement (10) est prévu sur le couvercle de conduite d'aspiration (6c) ou entre des parties de paroi de conduite (6a, 6b) côté fond de carter dirigées vers le haut et le couvercle de conduite d'aspiration (6c), dans lequel le tamis (9), orienté dans la direction de l'axe vertical (z) du carter à huile (1) est logé et maintenu de façon amovible.

4. Carter à huile selon la revendication 3, **caractérisé en ce que** les parties de paroi de conduite dirigées vers le haut (6a) sont formées sur le fond du carter (2) sans contre-dépouilles par rapport à la direction de l'axe vertical (z) du carter à huile (1) et **en ce qu'**en outre le couvercle de conduite d'aspiration (6c) est également fabriqué sans contre-dépouilles dans cette direction de démoulage (E).

5. Carter à huile selon une revendication 3 ou 4, **caractérisé en ce que** le fond du carter (2) est réalisé sous forme étagée et présente une partie de fond de carter (2b) géodésiquement plus élevée, s'étendant de préférence horizontalement, à laquelle se raccorde une partie de fond de carter (2a) géodésiquement inférieure, s'étendant de préférence horizontalement, qui sont reliées l'une à l'autre par une région de paroi étagée s'étendant de préférence verticalement (2c) formant une zone de paroi de transition, dans lequel la conduite d'aspiration (6), vue en coupe longitudinale, est réalisée sensiblement en forme de L et de telle manière que l'ouverture d'entrée (8a) et/ou le logement (10) pour le tamis (9) soit disposé(e) directement au voisinage de la région de paroi étagée (2c) ou côté pied à la zone de transition de la partie inférieure de fond de carter (2a) vers la région de paroi étagée (2c) à la partie inférieure de fond de carter (2a).

6. Carter à huile selon l'une quelconque des revendications 3 à 5, **caractérisé en ce que** la conduite d'aspiration (6) est élargie côté ouverture d'entrée en un entonnoir d'entrée (8) formant et/ou présentant en même temps le logement (10) pour le tamis (9), dans lequel l'entonnoir d'entrée (8) forme une ouverture d'entrée (8a) s'étendant verticalement par rapport à la partie de fond de carter associée (2a) ainsi qu'en outre parallèlement à la direction de l'axe vertical (z) et dès lors parallèlement au logement (10) pour le tamis (9).

7. Carter à huile selon la revendication 6, **caractérisé en ce que** la conduite d'aspiration (6) s'élargit pour la formation de l'entonnoir d'entrée (8) uniquement en direction transversale (y) mais pas dans la direction de l'axe vertical (z) et/ou **en ce qu'**au moins une région partielle de la conduite d'aspiration (6) s'élargit en continu en direction de l'entonnoir (8), dans lequel il est de préférence prévu que l'ouverture d'entrée (8a) présente une géométrie allongée et/ou en forme de trou oblong et/ou en forme de fente et/ou rectangulaire.

8. Carter à huile selon une des revendications 6 ou 7, **caractérisé en ce que** l'entonnoir d'entrée (8) est formé en partie sur le fond du carter (2a) et présente côté fond de carter des parties de paroi de conduite (6a).

9. Carter à huile selon l'une quelconque des revendications précédentes, **caractérisé en ce que** le logement (10) pour le tamis (9) est formé sur le couvercle de conduite d'aspiration (6c) par un guidage par engagement et/ou glissement s'étendant dans la direction de l'axe vertical (z), dans lequel le tamis (9) peut être engagé et maintenu ou encliqueté de façon amovible.

10. Carter à huile selon la revendication 9, **caractérisé en ce que** le tamis (9b) est réalisé avec une plaque de maintien (9a), qui peut être engagée dans le guidage par engagement et/ou glissement et encliquetée dans celui-ci, dans lequel il est de préférence prévu que des languettes élastiques (9d) soient formées sur la plaque de maintien (9a) à ses régions de bord logées dans le guidage par engagement et/ou glissement, qui maintiennent la plaque de maintien (9a) sans jeu et sous précontrainte dans le guidage par engagement et/ou glissement, en particulier dans des rainures de guidage (10a) du guidage par engagement et/ou glissement associées côté logement.

11. Carter à huile selon une revendication 9 ou 10, **caractérisé en ce que** le tamis (9) est maintenu de façon amovible avec au moins un élément d'encliquetage (9k) sur au moins un contre-élément d'encliquetage, en particulier un crochet d'encliquetage (10d), élastiquement flexible disposé sur le couvercle de conduite d'aspiration (6c) dans la région du logement (10), et/ou **en ce que** le tamis (9) présente au moins un élément d'encliquetage, en particulier un crochet à déclic (9c), élastiquement flexible formé sur celui-ci, qui coopère avec un contre-élément d'encliquetage, en particulier un crochet d'encliquetage (10b), dans la région du logement (10), en particulier coopère de telle manière que l'élément d'encliquetage s'accroche derrière le contre-élément d'encliquetage dans la position montée et que l'élément d'encliquetage puisse dans la position de libération être écarté contre la force élastique de la liaison, de telle manière que l'élément d'encliquetage se sépare du contre-élément d'encliquetage.

12. Carter à huile selon l'une quelconque des revendications 3 à 11, **caractérisé en ce qu'**une jauge de niveau d'huile (13) est disposée sur le fond du carter (2a) à proximité immédiate du tamis (9) et/ou de l'ouverture d'entrée (8a), en particulier est introduite dans un logement, de préférence un trou fileté (12), au fond du carter.
